# EUROPÄISCHE PATENTSCHRIFT

(11) **EP 1 492 678 B1**
(45) Veröffentlichungstag und Bekanntmachung des Hinweises auf die Patenterteilung: **28.01.2009**
(21) Anmeldenummer: 03720418.7
(22) Anmeldetag: 03.04.2003
(51) Int. Cl.: B42D 15/00

(54) **SICHERHEITSELEMENT MIT MAKROSTRUKTUREN**
SECURITY ELEMENT COMPRISING MACROSTRUCTURES
ELEMENT DE SECURITE COMPORTANT DES MACROSTRUCTURES

(30) Priorität: 05.04.2002 DE 10216561
(43) Veröffentlichungstag der Anmeldung: 05.01.2005
(73) Patentinhaber: OVD Kinegram AG, 6301 Zug (CH)
(72) Erfinder: STAUB, René, CH-6332 Hagendorn (CH); SCHILLING, Andreas, CH-6332 Hagendorn (CH); TOMPKIN, Wayne, Robert, CH-5400 Baden (CH)
(74) Vertreter: Zinsinger, Norbert
(86) Internationale Anmeldenummer: PCT/EP2003/003483
(87) Internationale Veröffentlichungsnummer: WO 2003/084766

(56) Entgegenhaltungen:
- CH-A- 690 232
- GB-A- 2 219 248
- US-A- 4 469 725
- US-A- 4 677 285
- US-A- 5 714 213

## Beschreibung

Die Erfindung bezieht sich auf ein Sicherheitselement mit Makrostrukturen gemäss dem Oberbegriff des Anspruchs 1.

Solche Sicherheitselemente bestehen aus einem dünnen Schichtverbund aus Kunststoff, wobei in den Schichtverbund wenigstens Licht modifizierende Reliefstrukturen und ebene Spiegelflächen eingebettet sind. Die aus dem dünnen Schichtverbund geschnittenen Sicherheitselemente werden auf Gegenstände geklebt zum Beglaubigen der Echtheit der Gegenstände.

Der Aufbau des dünnen Schichtverbunds und die dazu verwendbaren Materialien sind beispielsweise in der US 4,856,857 beschrieben. Aus der GB 2 129 739 A ist es zudem bekannt, den dünnen Schichtverbund mit Hilfe einer Trägerfolie auf einen Gegenstand aufzubringen.

Eine Anordnung der eingangs genannten Art ist aus der EP 0 429 782 B1 bekannt. Das auf ein Dokument aufgeklebte Sicherheitselement weist dabei ein z.B. aus der EP 0 105 099 A1 oder EP 0 375 833 A1 bekanntes, optisch variables Flächenmuster aus mosaikartig angeordneten Flächenteilen mit bekannten Beugungsstrukturen und anderen Licht modifizierenden Reliefstrukturen auf. Damit ein gefälschtes Dokument zum Vortäuschen einer scheinbaren Echtheit nicht ohne deutliche Spuren mit einem nachgemachten, aus einem echten Dokument ausgeschnittenen oder von einem echten Dokument abgelösten Sicherheitselement versehen werden kann, werden in das Sicherheitselement und in angrenzende Teile des Dokuments Sicherheitsprofile eingeprägt. Das Einprägen der Sicherheitsprofile stört das Erkennen des optisch variablen Flächenmusters. Insbesondere variiert die Position des Prägestempels auf dem Sicherheitselement von Exemplar zu Exemplar des Dokuments.

Es ist auch bekannt, dass in früheren Zeiten bei besonders wichtigen Dokumenten mit einem Siegelabdruck die Echtheit des Dokuments beglaubigt wurde. Der Siegelabdruck weist ein aufwendig gestaltetes Reliefbild auf.

Der Erfindung liegt die Aufgabe zugrunde, ein kostengünstiges Sicherheitselement mit einer neuartigen optischen Wirkung zu schaffen, das aus einem dünnen Schichtverbund besteht und am zu beglaubigenden Gegenstand zu befestigen ist.

Die genannte Aufgabe wird erfindungsgemäss durch ein Sicherheitselement aus einem in einer von Koordinatenachsen (x; y) aufgespannten Referenzebene liegenden Schichtverbund bestehend aus einer Abformschicht aus Kunststoff und einer Schutzschicht aus Kunststoff mit eingebetteten, ein Muster bildenden, optisch wirksamen Strukturen gelöst, die in Flächenteilen des Musters in die Abformschicht abgeformt sind und eine zwischen der transparenten Abformschicht und der Schutzschicht des Schichtverbunds eingebettete reflektierende Grenzfläche formen und wenigstens eine Teilfläche mit Abmessungen grösser als 0,4 mm an der Grenzfläche als optisch wirksame Struktur wenigstens eine abgeformte Makrostruktur (M) mit wenigstens 0.1 mm voneinander entfernten benachbarten Extremwerten aufweist und dass die Makrostruktur (M) eine wenigstens stückweise stetige und differenzierbare Funktion der Koordinaten (x; y), wenigstens in Teilbereichen gekrümmt und keine periodische Dreieck- oder Rechteckfunktion ist.

Vorteilhafte. Ausgestaltungen der Erfindung ergeben sich aus den Unteransprüchen.

Ausführungsbeispiele der Erfindung sind in der Zeichnung dargestellt und werden im folgenden näher beschrieben.

Es zeigen:
- Figur 1: ein Sicherheitselement auf einem Dokument,
- Figur 2: einen Querschnitt durch einen Schichtverbund
- Figur 3: Reflexion an einer Makrostruktur,
- Figuren 4: Streuung an Mattstrukturen,
- Figur 5: die additive Überlagerung der Makrostruktur mit einem Beugungsgitter,
- Figur 6: zwei Makrostrukturen eines Sicherheitselements im Querschnitt und
- Figuren 7: ein Sicherheitselement unter verschiedenen Kippwinkein.

In der Figur 1 bedeutet 1 einen Schichtverbund, 2 ein Sicherheitselement und 3 ein Dokument. Das Sicherheitselement 2 weist im Schichtverbund 1 eine Makrostruktur M auf, die sich im Bereich eines Musters 4 erstreckt. Das Sicherheitselement 2 ist in einer von den Koordinatenachsen x, y aufgespannten, gedachten Referenzebene angeordnet. Die Makrostruktur M ist eine eineindeutige, stückweise stetige und differenzierbare Funktion M(x, y) der Koordinaten x, y. Die Funktion M(x, y) beschreibt eine wenigstens in Teilbereichen gekrümmte Fläche, wobei in Teilbereichen ΔM(x, y) ≠ 0 gilt. Die Makrostruktur M ist eine dreidimensionale Fläche, wobei x, y die Koordinaten eines Punktes P(x, y) auf der Fläche der Makrostruktur M sind. Der Abstand z(x, y) des Punktes P(x, y) von der Referenzebene ist parallel zur Koordinatenachse z gemessen, die senkrecht auf der Zeichnungsebene der Figur 1 steht. Das Muster 4 ist in einer Ausführung von einem Flächenmuster 38 mit den aus der eingangs erwähnten EP 0 375 833 A1 bekannten, Licht modifizierenden Strukturen, wie z.B. eine ebene Spiegelfläche, lichtbeugenden, mikroskopisch feinen Gitterstrukturen, Mattstrukturen usw., umgeben. Insbesondere ist in einer Ausführung die Fläche des Musters 4 rasterartig gemäss der Figur 1 der eingangs erwähnten EP 0 375 833 A1 unterteilt, wobei jedes Rasterelement wenigstens in zwei Feldanteile unterteilt ist. In einem der Feldanteile ist der entsprechende Anteil der Funktion M(x, y) abgeformt, in den anderem beispielsweise Mosaikelemente des Flächenmusters 38. In einer anderen Ausführung sind schmale Linienelemente und/oder andere, beliebig geformte Mosaikelemente des Flächenmusters 38 auf dem Muster 4 angeordnet. Mit Vorteil weisen die Linien- und Mosaikelemente in einer Richtung eine Abmessung im Bereich 0,05 mm bis 1 mm auf. Das Sicherheitselement 2 ist in einer weiteren Ausführung in einer Randzone ausserhalb des Musters 4 transparent.

Die Figur 2 zeigt einen Querschnitt durch den auf das Dokument 3 geklebten Schichtverbund 1. Der Schichtverbund 1 besteht aus mehreren Lagen von verschiedenen, nacheinander auf eine hier nicht gezeigte Trägerfolie aufgebrachten Kunststoffschichten und umfasst in der angegebenen Reihenfolge typisch eine Deckschicht 5, eine Abformschicht 6, eine Schutzschicht 7 und eine Kleberschicht 8. Wenigstens die Deckschicht 5 und die Abformschicht 6 sind für einfallendes Licht 9 transparent. Durch die Deckschicht 5 und die Abformschicht 6 hindurch ist das Muster 4 sichtbar.

Falls auch die Schutzschicht 7 und die Kleberschicht 8 transparent sind, werden hier nicht gezeigte, auf der Oberfläche des Substrats 3 angebrachte Indicia durch transparente Stellen 10 erkennbar. Die transparenten Stellen 10 finden sich beispielsweise innerhalb des Musters 4 und/oder in der das Muster 4 umgebenden Randzone des Sicherheitselements 2. Die Randzone ist in einer Ausführung völlig transparent, in einer anderen Ausführung nur an vorbestimmten transparenten Stellen 10. Die Trägerfolie kann in einer Ausführung die Deckschicht 5 selbst sein, in einer anderen Ausführung dient die Trägerfolie zum Applizieren des dünnen Schichtverbunds 1 auf das Substrat 3 und wird danach vom Schichtverbund 1 entfernt, wie dies in der eingangs erwähnten GB 2 129 739 A beschrieben ist.

Die gemeinsame Berührungsfläche zwischen der Abformschicht 6 und der Schutzschicht 7 ist die Grenzfläche 11. In die Abformschicht 6 sind die optisch wirksamen Strukturen 12 der Makrostruktur M des Musters 4 (Fig. 1) mit einer Strukturhöhe H_{St} abgeformt. Da die Schutzschicht 7 die Täler der optisch wirksamen Strukturen 12 verfüllt, beschreibt die der Funktion M(x, y) die Grenzfläche 11. Um eine hohe Wirksamkeit der optisch wirksamen Strukturen 12 zu erhalten, kann die Grenzfläche 11 durch einen Metallbelag gebildet sein, vorzugsweise aus den Elementen der Tabelle 5 der eingangs erwähnten US 4,856,857, insbesondere Aluminium, Silber, Gold, Kupfer, Chrom, Tantal usw., die als Reflexionsschicht die Abformschicht 6 und die Schutzschicht 7 trennt. Die elektrische Leitfähigkeit des Metallbelags bewirkt ein hohes Reflektionsvermögen für sichtbares einfallendes Licht 9 an der Grenzfläche 11. Jedoch eignen sich anstelle des Metallbelags auch eine oder mehrere Schichten eines der bekannten, transparenten, anorganischen Dielektrika, die z.B. in der Tabellen 1 und 4 der eingangs erwähnten US 4,856,857 aufgeführt sind, oder die Reflexionsschicht weist eine mehrschichtige Interferenzschicht auf, wie z.B. eine zweischichtige Metall- Dielektrikum-Kombination, eine Metall- Dielektrikum- Metall- Kombination usw. Die Reflexionsschicht ist in einer Ausführung strukturiert, d.h. sie bedeckt die Grenzfläche 11 nur teilweise und lässt an den vorbestimmten transparenten Stellen 10 die Grenzfläche 11 frei.

Der Schichtverbund 1 wird als Kunststofflaminat in Form einer langen Folienbahn mit einer Vielzahl von nebeneinander angeordneten Kopien des Musters 4 hergestellt. Aus der Folienbahn werden die Sicherheitselemente 2 beispielsweise ausgeschnitten und mittels der Kleberschicht 8 mit dem Dokument 3 verbunden. Unter Dokumente 3 fallen, Banknoten, Bankkarten, Ausweise oder andere wichtige bzw. wertvolle Gegenstände.

Die Makrostruktur M(x, y) ist für einfache Muster 4 aus einer oder mehreren Teilflächen 13 (Fig. 1) zusammengesetzt, wobei die Makrostrukturen M(x, y) in den Teilflächen 13 durch mathematische Funktionen beschrieben sind, wie beispielsweise M(x, y) = 0,5•(x²+y²)•K, M(x, y) = a•{1 + sin(2πFₓ•x)•sin(2πF_{y}•y)}, M(x, y) = a•x^{1,5} + b•x, M(x, y) = a•{1 + sin(2πF_{y}•y)}, wobei Fₓ bzw. F_{y} eine Raumfrequenz F der periodischen Makrostruktur M(x, y) in Richtung der Koordinatenachse x bzw. y ist. In einer anderen Ausführung des Musters 4 ist die Makrostruktur M(x, y) aus einem vorbestimmten Ausschnitt einer anderen mathematischen Funktion periodisch zusammengesetzt und weist eine oder mehrere Perioden in der Teilfläche 13 auf. Die Raumfrequenzen F weisen einen Wert von höchstens 20 Linien/mm auf und liegen vorzugsweise unter einem Wert von 5 Linien/mm. Die Abmessungen des Flächenteils 13 sind wenigstens in einer Richtung grösser als 0.4 mm, damit Details im Muster 4 mit dem blossen Auge erkennbar sind.

In einer anderen Ausführung bilden eine oder mehrere der Teilflächen 13 ein Reliefbild als Muster 4, wobei die Grenzfläche 11 anstelle der einfachen mathematischen Funktionen der Makrostruktur M der Oberfläche des Reliefbildes folgt. Vorbilder für das Muster 4 finden sich auf Gemmen oder Prägebildern, wie Siegeln, Münzen, Medaillen usw. Die Makrostruktur M der Oberfläche des Reliefbilds ist stückweise stetig und differenzierbar und ist in den Teilbereichen gekrümmt.

In weiteren Ausführungen bildet die Makrostruktur M andere sichtbare dreidimensionale Oberflächenbeschaffenheiten nach, beispielsweise von Texturen von fast periodischen Geflechten oder Geweben, einer Vielzahl von relativ einfach strukturierten Körpern in einer regelmässigen oder unregelmässigen Anordnung usw. Die Aufzählung der verwendbaren Makrostrukturen M ist unvollständig, da eine Vielzahl der Makrostrukturen M stückweise stetig, differenzierbar ist und wenigstens in Teilbereichen ΔM(x, y) ≠ 0 gilt.

Der Schichtverbund 1 darf auf dem Dokument 3 nicht zu stark auftragen. Einerseits wären die Dokumente 3 sonst schlecht stapelbar und andererseits böte ein dicker Schichtverbund 1 eine Angriffsfläche zum Ablösen des Schichtverbunds 1 vom Dokument 3. Die Dicke des Schichtverbunds variiert nach der vorbestimmten Anwendung und liegt typisch im Bereich von 3 µm bis etwa 100 µm. Die Abformschicht 6 ist nur ein Teil des Schichtverbunds 1, so dass eine von der Struktur des Schichtverbunds 1 her zulässige Strukturhöhe H_{ST} für die in die Abformschicht 6 abgeformte Makrostruktur M auf Werte unter 40 µm beschränkt ist. Ausserdem wachsen die technischen Schwierigkeiten beim Abformen der Makrostruktur M mit zunehmender Strukturhöhe an, so dass bevorzugte Werte der Strukturhöhe H_{ST} kleiner als 5 µm sind. Die Profilhöhe h der Makrostruktur M ist die Differenz zwischen einem Wert z = M(x, y) im Punkt P(x, y) zur Referenzebene und dem Wert z₀ = M(x₀, y₀), am Ort P(x₀, y₀) des minimalen Abstands z₀ zur Referenzebene, also Profilhöhe h = z(x, y) - z₀.

In der nicht massstäblichen Zeichnung der Figur 2 ist beispielhaft die Grenzfläche 11 als eine in die Abformschicht 6 abgeformte Abformstruktur A mit den optisch wirksamen Strukturen 12 und einer Reliefhöhe h_{R} dargestellt. Die Abformstruktur A ist eine Funktion A(x; y) der Koordinaten x und y. Die Höhe des Schichtverbunds 1 dehnt sich längs der Koordinatenachse z aus. Da die abzuformende Makrostruktur M den vorbestimmten Wert der Strukturhöhe H_{ST} überschreiten kann, ist in jedem P(x, y) des Musters 4 die Profilhöhe h der Makrostruktur M auf den vorbestimmten Hub H der Abformstruktur A zu begrenzen. Sobald die Profilhöhe h der Makrostruktur M den Wert H überschreitet, wird mit Vorteil von der Profilhöhe h solange der Hub H subtrahiert bis die Reliefhöhe h_{R} der Abformstruktur A kleiner als der Hub H ist, d.h. h_{R} = Profilhöhe h modulo Hub H. Damit sind die Makrostrukturen M mit hohen Werten der Profilhöhe h auch in den wenige Mikrometer dicken Schichtverbund 1 abzuformen, wobei in der Abformstruktur A aus technischen Gründen erzeugte Unstetigkeitsstellen 14 auftreten.

Die Unstetigkeitsstellen 14 der Abformstruktur $A \left(x;y\right) = \left\{M\left(x;y\right)+C\left(x;y\right)\right\} modulo Hub H - C \left(x;y\right)$ sind daher keine Extremwerte der Überlagerungsfunktion M(x; y). Die Funktion C(x; y) ist dabei betragsmässig auf einen Wertebereich beschränkt, beispielsweise auf den halben Wert der Strukturhöhe H_{ST}. Ebenso können sich in bestimmten Ausführungen des Musters 4 aus technischen Gründen die Werte für den Hub H lokal unterscheiden. Der Hub H der Abformstruktur A beschränkt sich auf weniger als 30 µm und liegt vorzugsweise im Bereich H = 0.5 µm bis H = 4 µm. In einer Ausführung der Beugungsstruktur S(x; y) ist der lokal variierende Hub H dadurch bestimmt, dass der Abstand zwischen zwei aufeinanderfolgenden Unstetigkeitsstellen Pₙ einen vorbestimmten Wert aus dem Bereich von 40 µm bis 300 µm nicht überschreitet.

Die Abformstruktur A ist zwischen zwei benachbarten Unstetigkeitsstellen 14 bis auf einen konstanten Wert mit der Makrostruktur M identisch. Daher erzeugt die Abformstruktur A mit Ausnahme des Schattenwurfs in guter Näherung den gleichen optischen Effekt wie die originale Makrostruktur M. Das beleuchtete Muster 4 verhält sich also bei der Betrachtung unter Kippen und/oder Drehen des Schichtverbunds 1 in der Referenzebene wie das Reliefbild bzw. wie eine von der Makrostruktur M beschriebene, dreidimensionale Oberfläche, obwohl der Schichtverbund nur wenige Mikrometer dick ist.

Anhand der Figur 3 ist beschrieben, wie das parallel gerichtete, auf die Grenzfläche 11 (Fig. 1) mit der Abformstruktur A einfallende Licht 9 (Fig. 2) durch die optisch wirksame Struktur 12 reflektiert und vorbestimmt abgelenkt wird. Als Reflexionsschicht ist z.B. eine etwa 30 nm starke Schicht aus Aluminium eingesetzt. Die Brechung des einfallenden Lichts 9 und des reflektierten Lichts an den Grenzen des Schichtverbunds 1 ist der Einfachheit halber in der Zeichnung der Figur 3 nicht dargestellt und in den nachfolgenden Rechnungen nicht berücksichtigt. Das einfallende Licht 9 fällt in einer Einfallsebene 15, die eine Normale 16 zur Referenzebene bzw. zur Oberfläche des Schichtverbunds 1. enthält, auf die optisch wirksame Struktur 12 im Schichtverbund 1 ein. Parallele Beleuchtungsstrahlen 17, 18, 19 des einfallenden Lichts 9 treffen auf Flächenelemente der Abformstruktur A, beispielsweise an den mit a, b, c bezeichneten Stellen. Jedes der Flächenelemente weist eine lokale Neigung γ und eine Flächennormale 20, 21, 22 in der Einfallsebene 15 auf, die durch die Komponente von grad M(x, y) bestimmt sind. Im ersten Flächenelement bei der Stelle a, das eine lokale Neigung γ = 0° aufweist, schliesst der erste Beleuchtungsstrahl 17 mit der ersten Flächennormalen 20 den Einfallswinkel α ein und das beim Auftreffen auf das erste Flächenelement reflektierte Licht 9 wird als erster Strahl 23 symmetrisch zur Flächennormale 20 unter dem Ausfallwinkel α = ϑ reflektiert. Beim zweiten Flächenelement bei der Stelle b ist die lokale Neigung γ ≠ 0°. Die Normale 16 und die zweite Flächennormale 21 schiessen den Winkel γ > 0° ein. Der Einfallswinkel des zweiten Beleuchtungsstrahls 18 beim zweiten Flächenelement beträgt α' = α - γ und dementsprechend schliesst der reflektierte zweite Strahl 24 mit der Normalen 16 den Winkel ϑ₁ = α - 2γ ein. Desgleichen wird der reflektierte dritte Strahl 25 entsprechend der lokalen Neigung γ < 0° der Stelle c unter dem Winkel ϑ₂ = α - 2γ = α + 2lγl abgelenkt, da der Einfallswinkel α" des dritten Beleuchtungsstrahls 19 zur dritten Flächennormalen 22 um den lokalen Neigungswinkel γ grösser ist als der Einfallswinkel zur Normalen 16. Ein Beobachter 26 der in der Blickrichtung 27 schaut, die z.B. in der Einfallsebene 15 liegt, empfängt mit seinem unbewaffneten Auge das reflektierte Licht der Strahlen 23, 24, 25 nur, wenn er infolge Kippens des Sicherheitselements 2 (Fig. 1) bzw. des Schichtverbunds 1 um eine in der Referenzebene liegende und senkrecht zur Einfallsebene 15 ausgerichtete Achse 28 die unter den verschiedenen Winkeln ϑ, ϑ₁, ϑ₂ zur Normalen 16 reflektierten Strahlen 23, 24, 25 mit seiner Blickrichtung 27 zusammenfallen. Unter einem bestimmten Kippwinkel erblickt der Beobachter 26 die Flächenelemente der Makrostruktur M mit einer hohen Flächenhelligkeit, die in der Einfallsebene 15 bzw. in zur Einfallsebene 15 parallelen Ebenen dieselbe lokale Neigung γ aufweisen. Obwohl die Grenzfläche 11 an sich glatt ist, können auch die anderen Flächenelemente der Makrostruktur M etwas Licht parallel zur Blickrichtung 27 streuen und dem Beobachter 26 entsprechend der lokalen Neigung verschieden stark abgeschattet erscheinen. Der Beobachter 26 erhält einen plastischen Bildeindruck, obwohl die Abformstruktur A höchstens einige wenige Mikrometer hoch ist. Durch die Überlagerung der Makrostruktur M mit einer Mattstruktur kann diese Streuwirkung verstärkt und für die Gestaltung des Sicherheitsmerkmals 2 kontrolliert eingesetzt werden.

Die Figuren 4a und 4b zeigen das unterschiedliche Streuverhalten der Teilfläche 13 des Sicherheitselements 2 für das einfallende Licht 9. Die Mattstrukturen weisen eine mikroskopisch feine, stochastische Struktur in der Grenzfläche 11 auf und sind durch ein Reliefprofil R, einer Funktion der Koordinaten x und y, beschieben. Die Mattstrukturen streuen, wie in der Figur 4a gezeigt, das parallel einfallende Licht 9 in einen Streukegel 29 mit einem durch das Streuvermögen der Mattstruktur vorbestimmten Öffnungswinkel und mit der Richtung des reflektierten Lichts 23 als Kegelachse. Die Intensität des Streulichts ist z.B. auf der Kegelachse am grössten und nimmt mit zunehmendem Abstand zur Kegelachse ab, wobei das in Richtung der Mantellinien des Streukegels abgelenkte Licht für einen Beobachter gerade noch erkennbar ist. Der Querschnitt des Streukegels 29 senkrecht zur Kegelachse ist bei senkrechtem Lichteinfall rotationssymmetrisch bei einer hier "isotrop" genannten Mattstruktur. Ist, wie in der Figur 4b gezeigt, der Querschnitt des Streukegels 29 in einer Vorzugsrichtung 30 hingegen gestaucht d.h. elliptisch verformt, wobei die kurze Hauptachse der Ellipse parallel zur Vorzugsrichtung 30 ausgerichtet ist, wird die Mattstruktur hier mit "anisotrop" bezeichnet. Der Querschnitt des Streukegels 29 sowohl bei der "isotropen" als auch bei der "anisotropen" Mattstruktur, die parallel zur Referenzebene angeordnet ist, wird in einer Richtung parallel zur Einfallsebene 15 (Fig. 3) merklich verzerrt, wenn der Einfallswinkel α zur Normalen 16 grösser als 30° ist.

Die Mattstrukturen besitzen im mikroskopischen Massstab feine hier nicht gezeigte Reliefstrukturelemente, die das Streuvermögen bestimmen und nur mit statistischen Kenngrössen beschrieben werden können, wie z.B. Mittenrauhwert Rₐ, Korrelationslänge I_{c} usw., wobei die Werte für den Mittenrauhwert Rₐ im Bereich 200 nm bis 5 µm liegen mit Vorzugswerten von Rₐ = 150 nm bis Rₐ = 1,5 µm. Die Korrelationslängen I_{c} weisen zumindest in einer Richtung Werte im Bereich von I_{c} = 300 nm bis I_{c} = 300 µm, vorzugsweise zwischen I_{c} = 500 nm bis I_{c} = 100 µm, auf. Bei den "anisotropen" Mattstrukturen sind die Reliefstrukturelemente parallel zur Vorzugsrichtung 30 ausgerichtet. Die "isotropen" Mattstrukturen weisen richtungsunabhängige, statistische Kenngrössen auf und haben daher keine Vorzugsrichtung 30 .

In einer anderen Ausführung besteht die Reflexionsschicht aus einem farbigen Metall oder die Deckschicht 5 (Fig. 2) ist eingefärbt und transparent. Besonders wirkungsvoll ist der Einsatz einer der mehrschichtigen Interferenzschichten auf der Grenzfläche 11, da durch die Wölbungen der Makrostruktur M die Interferenzschicht in Richtung der Blickrichtung 27 verschieden dick ist und deshalb in lokal verschiedenen, vom Kippwinkel 28 abhängigen Farben erscheint. Ein Beispiel der Interferenzschicht umfasst eine 100 nm bis 150 nm TiO₂ Schicht zwischen einer transparenten Metallschicht von 5 nm Al und einer opaken Metallschicht von etwa 50 nm Al, wobei die transparente Metallschicht der Abformschicht 6 zugewandt ist.

Die Figur 5 zeigt im Querschnitt durch den Schichtverbund 1 eine weitere Ausführung der Makrostruktur M. Der Makrostruktur M ist wenigstens in einer Teilfläche 13 (Fig. 4a) ein submikroskopisches Beugungsgitter 31 additiv überlagert. Das Beugungsgitter 31 weist das Reliefprofil R einer periodischen Funktion der Koordinaten x (Fig. 2) und y (Fig. 2) auf und hat ein konstantes Profil. Die Profiltiefe t des Beugungsgitters 31 weist einen Wert aus dem Bereich t = 0,05 µm bis t = 5 µm auf, wobei die Vorzugswerte im engeren Bereich von t = 0,6 ± 0,5 µm liegen. Die Spatialfrequenz f des Beugungsgitters 31 liegt im Bereich über f = 2400 Linien/mm, daher die Bezeichnung submikröskopisch. Das submikroskopische Beugungsgitter 31 beugt das einfallende Licht 9 (Fig. 4a) nur in die nullte Beugungsordnung, d.h. in Richtung des Strahls 23 (Fig. 3) des reflektierten Lichts, in einem von der Spatialfrequenz f abhängigen Ausschnitt aus dem sichtbaren Spektrum. Die Abformstruktur A = (Makrostruktur M modulo Hub H) + Reliefprofil R erzeugt somit die Wirkung eines farbigen, gewölbten Spiegels. Ist die Profiltiefe t des Beugungsgitters 31 hinreichend klein (< 50 nm), so liegt eine glatte, das einfallende Licht 9 achromatisch reflektierende Spiegelfläche als Grenzfläche 11 (Fig. 2) vor. Ausserhalb der Unstetigkeitsstellen 14 ändert sich die Makrostruktur M⁻langsam im Vergleich zum submikroskopischen Beugungsgitter 31, das sich in der Teilfläche 13 mit der konstanten Reliefhöhe über die Makrostruktur M erstreckt.

Die Figur 6 zeigt den Querschnitt durch den Schichtverbund 1 mit einer weiteren Ausführung des Sicherheitselements 2 (Fig. 2). Das Sicherheitselement 2 umfasst wenigstens zwei Teilflächen 13 (Fig. 4a), die in der Zeichnung der Figur 6 hintereinander angeordnet sind. Die Makrostruktur M in der vorderen Teilfläche 13 folgt beispielsweise der mathematischen Funktion M(y) = 0.5•y²•K und die Makrostruktur M in der hinteren Teilfläche 13 ist durch die Funktion M(y) =-0.5•y²•K bestimmt. In der hinteren Teilfläche 13 sind Teile der Makrostruktur M(y) = - 0.5•y²•K durch die Makrostruktur M(y) = 0.5•y²•K in der vorderen Teilfläche 13 verdeckt und daher in der Zeichnung der Figur 6 gestrichelt gezeichnet.

In der Ansicht weist das Muster 4 (Fig. 1) im Sicherheitselement 2 gemäss der Figuren 7a bis 7c ein ovales erstes Flächenteil 31 mit derin der Figur 6 gezeigte Makrostruktur M(y) = 0.5•y²•K auf, während in an das erste Flächenteil 31 angrenzende zweite und dritte Flächenteile 32 und 33 die der hinteren Teilfläche 13 (Fig. 4a) zugeordnete Makrostruktur M(y) = - 0.5•y²•K abgeformt ist. Die Konstante K ist der Betrag der Krümmung der Makrostruktur M. Die Gradienten der Makrostruktur M, grad(M), in den Flächenteilen 31, 32, 33 sind im wesentlichen parallel zur y/z - Ebene ausgerichtet. Vorzugsweise schliessen die Gradienten mit der y/z - Ebene einen Winkel (ϕ = 0° bzw. 180° ein. Die Koordinatenachse z steht senkrecht zur Zeichnungsebene der Figur 7a. Dabei sind Abweichungen im Winkel (ϕ von δϕ = ±30° auf den Vorzugswert zulässig, um in diesem Bereich den Gradienten als im wesentlichen parallel zur y/z - Ebene zu betrachten.

Bei der Beleuchtung des Sicherheitselements 2 mit parallelem einfallenden Licht 9 (Fig. 4a) werfen eng begrenzte Streifen 34 der Flächenteile 31, 32, 33 im Muster 4 das reflektierte Licht mit hoher Flächenhelligkeit in die Blickrichtung 27 (Fig. 3) des Beobachters 26 (Fig. 3). Die Streifen 34 sind senkrecht zu den Gradienten ausgerichtet. Der Einfachheit halber sind die Gradienten und daher die Streifen 34 parallel. Je kleiner die Krümmung K ist, desto höher ist die Geschwindigkeit der Bewegung der Streifen 34 pro Winkeleinheit in Richtung der auf die Referenzebene projizierten Komponenten 35, 36 der Gradienten bei der Drehung um die Kippachse 28. Die Breite der Streifen 34 hängt von der lokalen Krümmung K und der Beschaffenheit der Grenzfläche 11 (Fig. 2) der eingesetzten Abformstruktur A ab. Bei gleichem Betrag der Krümmung sind die Streifen 34 für die spiegelnden Grenzflächen 11 eher schmal im Vergleich zur den Streifen 34 der Grenzflächen 11 mit der mikroskopisch feinen Mattstruktur. Ausserhalb der Streifen 34 sind die Flächenteile 31, 32, 33 in einem Grauton sichtbar. Ein Schnitt längs einer Spur 37 ist der in der Figur 6 gezeigte Querschnitt.

Die Figur 7b zeigt das Sicherheitselement 2 nach einer Drehung um die Kippachse 28 in einen vorbestimmten Kippwinkel, unter dem die Streifen 34 im Muster 4 (Fig. 1) auf den zweiten und dritten Flächenteilen 32, 33 und auf dem ersten Flächenteil 31 auf einer Linie parallel zur Kippachse 28 liegen. Dieser vorbestimmte Kippwinkel ist durch die Wahl und die Positionierung der Makrostrukturen M bestimmt. In einer Ausführung des Sicherheitselements 2 ist auf dem das Muster 4 umgebende Flächenmuster ein vorbestimmtes Zeichen nur zu sehen, wenn die Streifen 34 eine vorbestimmte Lage, z.B. die in der Zeichnung Figur 7b gezeigte Lage, einnehmen, d.h. wenn der Beobachter 26 (Fig. 3) das Sicherheitselement 2 unter den durch den vorbestimmten Kippwinkel bestimmten Betrachtungsbedingungen betrachtet.

In der Figur 7c sind nach einer weiteren Drehung um die Kippachse 28 die Streifen 34 auf dem Muster 4 (Fig. 1) wieder auseinandergewandert, wie dies die nicht bezeichneten Pfeile in der Figur 7c andeuten.

Selbstverständlich reichen für das Muster 4 zum Ausrichten der Sicherheitselements 2 in einer anderen Ausführung eine benachbarte Anordnung aus dem ersten Flächenteil 31 und einem der beiden anderen Flächenteile 32, 33 aus.

Ohne von der Idee der Erfindung abzuweichen, sind die oben beschriebenen Ausführungen des Musters 4 mit einander zu kombinieren, die entsprechend geformten Makrostrukturen M mit den gewölbten Spiegelflächen und den Mattstrukturen additiv zu überlagern, sowie alle genannten Ausführungen der Grenzfläche 11 (Fig. 6) einzusetzen.

## Patentansprüche

1. Sicherheitselement (2) zum Beglaubigen eines Dokuments (3), welches aus einem in einer von Koordinatenachsen (x; y) aufgespannten Referenzebene liegenden Schichtverbund (1) aus Kunststoffschichten mit eingebetteten, ein reflektierendes Muster (4) bildenden, optisch wirksamen Strukturen (12) besteht, die in Flächenteilen (13; 31; 32; 33) des Musters (4) in eine Abformschicht (6) des Schichtverbunds (1) abgeformt sind und eine zwischen der transparenten Abformschicht (6) und der Schutzschicht (7) des Schichtverbunds (1) eingebettete, reflektierende Grenzfläche (11) formen,
**dadurch gekennzeichnet,**
**dass** bei wenigstens einem Flächenteil (13; 31; 32; 33) mit Abmessungen in wenigstens einer Richtung grösser als 0,4 mm als optisch wirksame Struktur (12) eine dreidimensionale Fläche wenigstens einer Makrostruktur (M) in die Grenzfläche (11) abgeformt ist, welche wenigstens 0.1 mm voneinander entfernte, benachbarte Extremwerte aufweist, dass die Strukturhöhe (H_{ST}) auf Werte unter 40 µm beschränkt ist, und dass die Makrostruktur (M) der wenigstens in Teilbereichen gekrümmten Grenzfläche (11) eine wenigstens stückweise stetige und differenzierbare Funktion der Koordinaten (x; y) und keine periodische Dreieck- oder Rechteckfunktion ist

2. Sicherheitselement (2) nach Anspruch 1, **dadurch gekennzeichnet, dass**-das Muster (4) wenigstens zwei benachbarte Flächenteile (31; 32; 33) aufweist, dass im ersten Flächenteil (31) die eine Makrostruktur (M) und im andern Flächenteil (32; 33) die andere Makrostruktur (- M) abgeformt sind, wobei die Gradienten der beiden Makrostrukturen (M, - M) in im wesentlichen parallelen Ebenen, die eine Normale (16) auf die Referenzebene enthalten, ausgerichtet sind.

3. Sicherheitselement (2) nach Anspruch 1 oder 2, **dadurch gekennzeichnet, dass** die Makrostruktur (M) eine stückweise stetige, differenzierbare Funktion mit der Raumfrequenz (F) von höchstens 20 Linien/mm ist.

4. Sicherheitselement (2) nach Anspruch 1 oder 2, **dadurch gekennzeichnet, dass** die Makrostruktur (M) eine stückweise stetige, differenzierbare Funktion einer Oberflächenstruktur eines Reliefbilds ist.

5. Sicherheitselement (2) nach einem der Ansprüche 1 bis 4, **dadurch gekennzeichnet, dass** die Makrostruktur (M) mit einer die Strukturhöhe (H_{ST}) überschreitender Profilhöhe (h) in Form einer Abformstruktur (A) in die Abformschicht (6) abgeformt ist, dass die Abformstruktur (A) auf einen vorbestimmten Hub (H) beschränkt und gleich dem um eine Funktion (C) verminderten Ergebnis aus einer modulo Hub (H) reduzierten Summe aus der Makrostruktur (M) und der Funktion (C) ist, wobei der Hub (H) kleiner als die Strukturhöhe (H_{ST}) ist, und dass die von den Koordinaten abhängige Funktion (C) betragsmässig auf die halbe Strukturhöhe (H_{ST}) beschränkt ist.

6. Sicherheitselement (2) nach Anspruch 5, **dadurch gekennzeichnet, dass** die Strukturhöhe (H_{ST}) auf Werte unter 5 Mikrometer beschränkt ist und der Hub (H) im Bereich 0,5 Mikrometer bis 4 Mikrometer liegt.

7. Sicherheitselement (2) nach einem der Ansprüche 1 bis 6, **dadurch gekennzeichnet, dass** der Makrostruktur (M) ein submikroskopisches Beugungsgitter (31) mit einem Reliefprofil (R), einer Funktion der Koordinaten (x; y), additiv.überlagert ist, wobei das Reliefprofil (R) eine Spatialfrequenz (f) höher als 2400 Linien/mm und eine konstante Profiltiefe (t) aus dem Wertebereich 0.05 bis 5 Mikrometer aufweist, und dass das Beugungsgitter (31) der Makrostruktur (M) folgend das vorbestimmte Reliefprofil (R) beibehält.

8. Sicherheitselement (2) nach einem der Ansprüche 1 bis 6, **dadurch gekennzeichnet, dass** der Makrostruktur (M) eine lichtstreuende Mattstruktur mit einem Reliefprofil (R), einer Funktion der Koordinaten (x; y), additiv überlagert ist, wobei die Mattstruktur einen Mittenrauhwert Rₐ im Bereich 200 nm bis 5 µm aufweist, und dass die Mattstruktur der Makrostruktur (M) folgend das vorbestimmte Reliefprofil (R) beibehält.

9. Sicherheitselement (2) nach einem der Ansprüche 1 bis 8, **dadurch gekennzeichnet, dass** die Grenzfläche (11) durch eine mehrschichtige Interferenzschicht gebildet ist.

10. Sicherheitselement (2) nach einem der Ansprüche 1 bis 8, **dadurch gekennzeichnet, dass** die Grenzfläche (11) durch eine vollflächige und/oder strukturierte, metallische Reflexionsschicht gebildet ist.

11. Sicherheitselement (2) nach einem der Ansprüche 1 bis 10, **dadurch gekennzeichnet, dass** eine Deckschicht (5) des Schichtverbunds (1) transparent und eingefärbt ist.

12. Sicherheitselement (2) nach einem der Ansprüche 1 bis 11, **dadurch gekennzeichnet, dass** Linien- und/oder andere Mosaikelemente eines Flächenmusters (38) mit Licht modifizierenden Strukturen aus der Gruppe ebene Spiegelfläche, mikroskopische Gitterstrukturen und Mattstrukturen das Muster (4) umgeben.

## Claims

1. Security element (2) for authenticating a document (3), which comprises a layer composite (1) located in a reference plane covered by coordinate axes (x; y) and comprises plastic layers having embedded, optically active structures (12) forming a reflective pattern (4), which are moulded into a moulded layer (6) of the layer composite (1) in subareas (13; 31; 32; 33) of the pattern (4) and form a reflective boundary layer (11) embedded in between the transparent moulded layer (6) and the protective layer (7) of the layer composite (1),
**characterized**
**in that** in at least one subarea (13; 31; 32; 33) having dimensions in at least one direction of greater than 0.4 mm, a three-dimensional area of at least one macrostructure (M) is moulded into the boundary layer (11) as an optically active structure (12) having adjacent extreme values at least 0.1 mm apart from one another, in that the structure height (H_{ST}) is restricted to values below 40 µm, and in that the macrostructure (M) of the boundary layer (11), which is curved at least in subregions, is a function of the coordinates (x; y) which is continuous and can be differentiated, at least in some parts, and is not a periodic triangular or square-wave function.

2. Security element (2) according to Claim 1, **characterized in that** the pattern (4) has at least two adjacent subareas (31; 32; 33), **in that** one macrostructure (M) is moulded in the first subarea (31) and the other macrostructure (-M) is moulded in the other subarea (32; 33), the gradients of the two macrostructures (M, -M) being oriented in substantially parallel planes which contain a normal (16) to the reference plane.

3. Security element (2) according to Claim 1 or 2, **characterized in that** the macrostructure (M) is a function, which is continuous and can be differentiated, at least in some parts, having a spatial frequency (F) of at most 20 lines/mm.

4. Security element (2) according to Claim 1 or 2, **characterized in that** the macrostructure (M) is a function, which is continuous and can be differentiated, at least in some parts, of a surface structure of a relief image.

5. Security element (2) according to one of Claims 1 to 4, **characterized in that** the macrostructure (M) is moulded into the moulded layer (6) in the form of a moulded structure (A) with a profile height (h) exceeding the structure height (H_{ST}), **in that** the moulded structure (A) is restricted to a predetermined excursion (H) and is equal to the result reduced by a function (C) of a modulus excursion (H) reduced sum of the macrostructure (M) and the function (C), the excursion (H) being less than the structure height (H_{ST}), and **in that** the magnitude of the function (C) dependent on the coordinates is restricted to half the structure height (H_{ST}).

6. Security element (2) according to Claim 5, **characterized in that** the structure height (H_{ST}) is restricted to values below 5 micrometres, and the excursion (H) lies in the range from 0.5 micrometres to 4 micrometres.

7. Security element (2) according to one of Claims 1 to 6, **characterized in that** a sub-microscopic diffraction grating (31) having a relief profile (R), a function of the coordinates (x; y), is superimposed additively on the macrostructure (M), the relief profile (R) having a spatial frequency (f) of more than 2400 lines/mm and a constant profile depth (t) from the value range 0.05 to 5 micrometres, and **in that** the diffraction grating (31) retains the predetermined relief profile (R), following the macrostructure (M).

8. Security element (2) according to one of Claims 1 to 6, **characterized in that** a light-scattering matt structure having a relief profile (R), a function of the coordinates (x; y), is superimposed additively on the macrostructure (M), the matt structure having a mean roughness Rₐ in the range from 200 nm to 5 µm, and **in that** the matt structure retains the predetermined relief profile (R), following the macrostructure (M).

9. Security element (2) according to one of Claims 1 to 8, **characterized in that** the boundary layer (11) is formed by a multilayer interference layer.

10. Security element (2) according to one of Claims 1 to 8, **characterized in that** the boundary layer (11) is formed by a full-area and/or structured metallic reflective layer.

11. Security element (2) according to one of Claims 1 to 10, **characterized in that** a top layer (5) of the layer composite (1) is transparent and coloured.

12. Security element (2) according to one of Claims 1 to 11, **characterized in that** line and/or other mosaic elements of a surface pattern (38) having light-modifying structures from the group comprising flat reflective surface, microscopic grating structures and matt structures surround the pattern (4).

## Revendications

1. Elément de sécurité (2) pour la certification conforme d'un document (3), qui se compose d'un ensemble de couches (1) se trouvant dans un plan de référence déterminé par des axes de coordonnées (x ; y) en matière plastique avec des structures (12) insérées, efficaces optiquement, formant un modèle (4) réfléchissant, qui sont moulées dans des parties planes (13 ; 31 ; 32 ; 33) du modèle (4) dans une couche de moulage (6) de l'ensemble de couches (1) et forment une surface limite (11) réfléchissante, insérée entre la couche de moulage (6) transparente et la couche de protection (7) de l'ensemble de couches (1), **caractérisé en ce que** pour au moins une partie plane (13 ; 31 ; 32 ; 33) avec des dimensions dans au moins une direction supérieures à 0,4 mm, une surface en trois dimensions d'au moins une macrostructure (M) est moulée comme une structure (12) efficace optiquement dans la surface limite (11) qui présente des valeurs extrêmes contiguës, éloignées d'au moins 0,1 mm, **en ce que** la hauteur de la structure (H_{ST}) est limitée à des valeurs inférieures à 40 µm, et **en ce que** la macrostructure (M) de la surface limite (11) courbée au moins dans des zones partielles est au moins une fonction différenciable et continue au moins par unité des coordonnées (x ; y) et n'est pas une fonction triangulaire ni rectangulaire périodique.

2. Elément de sécurité (2) selon la revendication 1, **caractérisé en ce que** le modèle (4) présente au moins deux parties planes (31 ; 32 ; 33) contiguës, **en ce que** dans la première partie plane (31), une macrostructure (M) et dans l'autre partie plane (32 ; 33) l'autre macrostructure (-M) sont moulées, les gradients des deux macrostructures (M, -M) étant alignés dans des plans essentiellement parallèles qui contiennent une normale (16) sur le plan de référence.

3. Elément de sécurité (2) selon la revendication 1 ou 2, **caractérisé en ce que** la macrostructure (M) est une fonction différentiable, continue par unité avec la fréquence spatiale (F) de 20 lignes/mm au maximum.

4. Elément de sécurité (2) selon la revendication 1 ou 2, **caractérisé en ce que** la macrostructure (M) est une fonction différentiable, continue par unité d'une structure superficielle d'une image en relief.

5. Elément de sécurité (2) selon l'une quelconque des revendications 1 à 4, **caractérisé en ce que** la macrostructure (M) avec une hauteur de profilé (h) dépassant la hauteur de la structure (H_{ST}) est moulée sous la forme d'une structure de moulage (A) dans la couche de moulage (6), **en ce que** la structure de moulage (A) est limitée à une course (H) prédéterminée et est égale à la somme réduite d'un résultat diminué d'une fonction (C) d'une course (H) modulo de la macrostructure (M) et de la fonction (C), la course (H) étant plus petite que la hauteur de la structure (H_{ST}), et **en ce que** la fonction (C) dépendant des coordonnées est limitée selon la valeur à la demi-hauteur de la structure (H_{ST}).

6. Elément de sécurité (2) selon la revendication 5, **caractérisé en ce que** la hauteur de la structure (H_{ST}) est limitée à des valeurs inférieures à 5 micromètres et la course (H) est comprise dans la plage entre 0,5 et 4 micromètres.

7. Elément de sécurité (2) selon l'une quelconque des revendications 1 à 6, **caractérisé en ce qu'**un réseau de diffraction (31) submicroscopique avec un profilé en relief (R), une fonction des coordonnées (x ; y) est superposé en outre à la macrostructure (M), le profilé en relief (R) présentant une fréquence spatiale (f) supérieure à 2 400 lignes/mm et une profondeur de profilé (t) constante de la plage de valeur de 0,05 à 5 micromètres, et **en ce que** le réseau de diffraction (31) suivant la macrostructure (M) conserve le profilé en relief (R) prédéterminé.

8. Elément de sécurité (2) selon l'une quelconque des revendications 1 à 6, **caractérisé en ce qu'**une structure mate diffusante avec un profilé en relief (R), une fonction des coordonnées (x ; y) est superposée en outre à la macrostructure (M), la structure mate présentant une rugosité moyenne arithmétique Rₐ dans la plage de 200 nm à 5 µm, et **en ce que** la structure mate suivant la macrostructure (M) conserve le profilé en relief (R) prédéterminé.

9. Elément de sécurité (2) selon l'une quelconque des revendications 1 à 8, **caractérisé en ce que** la surface limite (11) est formée par une couche d'interférence multicouche.

10. Elément de sécurité (2) selon l'une quelconque des revendications 1 à 8, **caractérisé en ce que** la surface limite (11) est formée par une couche réflectrice métallique, structurée et/ou sur toute la surface.

11. Elément de sécurité (2) selon l'une quelconque des revendications 1 à 10, **caractérisé en ce qu'**une couche de recouvrement (5) de l'ensemble de couches (1) est transparente et teintée.

12. Elément de sécurité (2) selon l'une quelconque des revendications 1 à 11, **caractérisé en ce que** des éléments linéaires et/ou autres éléments de mosaïque d'un modèle de surface (38) avec des structures modifiant la lumière du groupe de la face réfléchissante plane, des structures réticulaires microscopiques et des structures mates entourent le modèle (4).
